# EUROPÄISCHE PATENTSCHRIFT

(11) **EP 1 866 886 B1**
(45) Veröffentlichungstag und Bekanntmachung des Hinweises auf die Patenterteilung: **26.07.2017**
(21) Anmeldenummer: 06707919.4
(22) Anmeldetag: 31.01.2006
(51) Int. Cl.: G08C 19/00

(54) **VERFAHREN UND VORRICHTUNG ZUM REKONSTRUIEREN VON DATENWERTEN EINES SENSORSIGNALS**
METHOD AND DEVICE FOR RECONSTRUCTING DATA VALUES OF A SENSOR SIGNAL
PROCEDE ET DISPOSITIF POUR RECONSTRUIRE DES VALEURS DE DONNEES D'UN SIGNAL DE DETECTION

(30) Priorität: 30.03.2005 DE 102005014241
(43) Veröffentlichungstag der Anmeldung: 19.12.2007
(73) Patentinhaber: ROBERT BOSCH GMBH, 70442 Stuttgart (DE)
(72) Erfinder: FRESE, Volker, 71701 Schwieberdingen (DE); SCHRÜLLKAMP, Michael, 74321 Bietigheim-Bissingen (DE)
(86) Internationale Anmeldenummer: PCT/EP2006/050549
(87) Internationale Veröffentlichungsnummer: WO 2006/103130

(56) Entgegenhaltungen:
- WO-A-01/03095

## Beschreibung

### STAND DER TECHNIK

Aus der WO 01/03095 A2 ist eine Verfahren zur quasi-kontinuierlichen Übertragung einer zeitlich veränderlichen Größe zwischen einem Sender und einem Empfänger bekannt. Um den zeitlichen Verlauf der Größe zum Auslöen einer betriebsbezogenen Funktion bereitzustellen, wird dieser in einer dem Empfänger nachgeschalteten Verarbeitungseinrichtung unter Zugrundelegung der übertragenen Informationen zumindest näherungsweise ermittelt.

Die vorliegende Erfindung betrifft ein Verfahren und eine Vorrichtung zum Rekonstruieren von Datenwerten eines Sensorsignals zu beliebigen Zeitpunkten, insbesondere in Kraftfahrzeugen, mit mindestens einem Steuergerät und mit mindestens einem Sensor mit Übertragung von digitalen Signalwerten über eine Übertragungsstrecke an das Steuergerät, sowie eine Empfängereinheit dazu.

In Kraftfahrzeugen werden Sensoren in unterschiedlichen Ausführungen, beispielsweise als Beschleunigungssensoren, für die Funktion von Crashsensoren u. a. zur Erkennung von Aufprallvorgängen bereits seit Jahren eingesetzt. Ein derartiger Sensor misst eine physikalische Größe, beispielsweise eine Beschleunigung bei einem Aufprall, und liefert bei einem Aufprallereignis bestimmte Datensignale, die an eine zentrale Rechen- bzw. Regelungseinheit oder ein Steuergerät in einer besonderen Form weitergeleitet bzw. übertragen werden.

Die Signalwerte eines Sensors können in einer analogen Ausführung des Sensors digitalisiert werden. Dieses geschieht hierbei synchron durch die von der Betriebssoftware des Steuergeräts vorgegebene Abtastrate des Analog-Digital-Wandlers des Steuergeräts.

Bei einem Sensor mit digitaler Übertragung erfolgt die Aktualisierung der Sensordatenwerte in einem anderen Zeitbereich als die Abholung der Datenwerte über die digitale Schnittstelle des Steuergeräts bzw. des Systems mit einer so genannten asynchronen Abtastung. Daraus ergibt sich eine zeitliche Unschärfe, die als Jitter bezeichnet wird. Dadurch wird die Qualität der Signalwerte herabgesetzt.

Beispielsweise besitzt ein peripherer Beschleunigungssensor eine eigene Abtastrate mit einem bestimmten Wert und übermittelt diese Daten zeitdiskret an das Steuergerät. Seine Abtastrate wird von einem im Sensor befindlichen eigenen Taktgeber erzeugt, welcher jedoch aus Kostengründen kein Quarz ist. Aus diesem Grund kann die Frequenz dieses Taktgebers in Abhängigkeit von der Temperatur einer entsprechenden Schwankung unterliegen, was dazu führt, dass die von dem Steuergerät zur Auswertung abgeholten Datenwerte zu der Rate dem Steuergerät einen Jitter aufweisen.

Das bedeutet zum Beispiel bei einem Airbagsystem, dass sogar teilweise übermittelte Daten verloren gehen, was im schlimmsten Fall zu einer Nichtauslösung im Crashfall aber auch zu einer Fehlauslösung der Rückhaltemittel (zum Beispiel des Airbags) im normalen Betrieb führen kann. Ein solcher Jitter kann die Durchführung der Auslösezeiten und eine Crashdiskriminierung herabsetzen, indem die zeitlich versetzten Signale eine Schwebung mit einer anderen Frequenz und Amplitude ergeben können, welche Fehlauswertungen und Fehlauslösungen ergeben kann.

Eine Synchronisation des Sensorsignals mit dem Systemtakt des Steuergeräts könnte zu einer Lösung dieses Problems führen, was aber auf Grund der Wahl des Auswertekonzeptes im Sensor nicht möglich ist. Eine Übertragung eines Synchronisationssignals zu einem peripheren Sensor würde erhebliche Kosten verursachen. Weiterhin ist eine Erhöhung der Aktualisierungsrate auf Grund der eingeschränkten Datenrate der Schnittstelle zum peripheren Sensor nicht möglich.

### VORTEILE DER ERFINDUNG

Das erfindungsgemäße Verfahren und die erfindungsgemäße Vorrichtung zum Rekonstruieren von Datenwerten eines Sensorsignals zu beliebigen Zeitpunkten ermöglichen es nun, Signalwerte des Sensors an das Auswertesystem unabhängig von unterschiedlichen Abtastraten des Sensors und des Steuergeräts mit Reduzierung der Jittereffekte zu übergeben.

Daraus ergibt sich der Vorteil, dass die Sensorwerte exakt zu dem geforderten Zeitpunkt einer Zeitschleife im Algorithmus verfügbar sind, wobei Verfälschungen von Algorithmen durch Jittereffekte verhindert werden. Die Auslösung von Sicherheitseinrichtungen durch das Steuergerät wird dadurch erheblich sicherer.

Die Grundidee der Erfindung wird im Folgenden erläutert.

Der Empfängerbaustein in dem Steuergerät erkennt das Taktverhältnis zwischen dem peripheren Sensor und der Auswertung in dem Steuergerät. Im einfachsten Fall bestimmt der Empfängerbaustein durch lineare Interpolation der vom Sensor empfangenen Datenwerte die an die Auswertung des Steuergeräts weiterzuleitenden Signalwerte. Auch komplizierte Rechenoperationen wie polynomische Interpolationen sind möglich, und es sind auch, um Verzögerungszeit zwischen der am Sensor anliegenden physikalischen Größe und dem an das Steuergerät weitergeleiteten Signal zu sparen, polynomische Extrapolationen denkbar. Je nach Algorithmus erhöht sich damit die Effektivität bezüglich Auslösezeiten und Crashdiskriminierung.

Ein wesentlicher Vorteil der Erfindung besteht darin, dass bei Airbagsteuergeräten auch bei Verwendung von "Jitter-sensitiven" Algorithmen auf eine Synchronisation der Sensorsignale mit dem Systemtakt der zentralen Auswerteeinheit verzichtet werden kann, und dass der Interpolationsalgorithmus vorzugsweise programmierbar ist. Dadurch wird die aufwendige Umsetzung der Synchronisierung eingespart und die Flexibilität bei der Wahl von Auswertekonzepten von Sensoren und der Auswahl von Technologien erhöht.

Das Verfahren zum Rekonstruieren von Datenwerten eines Sensorsignals zu beliebigen Zeitpunkten, insbesondere in Kraftfahrzeugen, mit mindestens einem Steuergerät und mit mindestens einem Sensor mit Übertragung von digitalen Signalwerten über eine Übertragungsstrecke an das Steuergerät, weist folgende Verfahrensschritte auf:
(S1) Erzeugen von digitalen Signalwerten aus zu bestimmten Zeitpunkten im Sensor aus einem mit einem Sensorelement abgetasteten Datenwerten eines Sensorsignals zum Übertragen der digitalen Signalwerte an das Steuergerät;
(S2) Auswerten der übertragenen digitalen Signalwerte mit einer Empfangseinheit im Steuergerät; und
(S3) Rekonstruieren von Datenwerten des Sensorsignals durch Interpolieren und/oder Extrapolieren der empfangenen digitalen Signalwerte für beliebige Zeitpunkte.

Dabei ist es vorteilhaft, dass Verfahrensschritt (S1) ein Aufbereiten der abtasteten Datenwerte mittels eines Filters als Signalaufbereitung und einer digitalen Kodiereinheit erfolgt. Vorzugsweise ist das Filter ein Tiefpassfilter. Hiermit werden die Datenwerte einer bestimmten Bearbeitung unterzogen, deren Eigenschaften bei der Auswertung der übertragenen digitalen Datenwerte vorteilhaft mit einbezogen werden.

Die Kodiereinheit ist ein zeitdiskreter Kodierer, der die digitalen Signalwerte in einer festen Frequenz überträgt. Dieses erfolgt vorteilhaft unabhängig von der Frequenz der Taktrate des Steuergerätes, wodurch keine Synchronisation erforderlich ist.

Der Verfahrensschritt (S2) weist folgende Teilschritte auf:
(S2.1) Empfangen der zeitdiskreten digitalen Signalwerte mit einer Eingangseinheit; und
(S2.2) Speichern der empfangenen digitalen Signalwerte in einer Speichereinrichtung.

In der Speichereinrichtung erfolgt eine Zwischenspeicherung der empfangenen Daten zur weiteren Zwischenauswertung, bevor eine Übergabe an die Auswertung in dem Steuergerät erfolgt.

Dazu ist es vorteilhaft, dass der Verfahrensschritt (S3) folgende Teilschritte aufweist:
(S3.1) Interpolieren und/oder Extrapolieren der Signalwerte aus der Speichereinheit mittels einer Interpolationseinrichtung unter Zuhilfenahme der Eigenschaften der Signalaufbereitung des Sensors zum Rekonstruieren von Datenwerten des Sensorsignals für beliebige Zeitpunkte; und
(S3.2) Übergeben der rekonstruierten Datenwerte an die Steuereinheit für einen geforderten beliebigen Zeitpunkt.
Mit Kenntnis der Eigenschaften des Tiefpassfilters zusammen mit den zwischengespeicherten Daten kann die Interpolationseinrichtung durch Interpolieren und/oder auch Extrapolieren Signalwerte eines kontinuierlichen Signals für alle Zeitpunkte zwischen den diskreten Zeitpunkten und darüber hinaus rekonstruieren.

Bei einer erfindungsgemäßen Vorrichtung zur Rekonstruktion von Datenwerten eines Sensorsignals zu beliebigen Zeitpunkten, insbesondere in Kraftfahrzeugen, mit mindestens einem Steuergerät und mit mindestens einem Sensor mit Übertragung digitaler Signalwerte über eine Übertragungsstrecke an das Steuergerät weist der Sensor Folgendes auf:
- ein Sensorelement zur Abtastung eines Sensorsignals;
- eine Signalaufbereitung zur Bearbeitung des abgetasteten Sensorsignals; und
- eine Kodiereinheit zur Kodierung des aufbereiteten Sensorsignals,
und das Steuergerät weist eine Empfängereinheit auf mit:
- einer Eingangseinheit zum Empfang von übertragenen digitalen Signalwerten des Sensorsignals;
- einer Speichereinrichtung zur Speicherung der digitalen Signalwerte; und mit
- einer Interpolationseinheit zur Rekonstruktion von Datenwerten des Sensorsignals.

Dabei ist es bevorzugt, dass die Signalaufbereitung des Sensors als ein Tiefpassfilter und die Kodiereinheit als ein digitaler zeitdiskreter Kodierer ausgebildet ist.

In weiterer bevorzugter Ausgestaltung ist es vorteilhaft, dass die Interpolationseinheit einen programmierbaren Interpolationsalgorithmus aufweist, woraus sich eine große Anpassungsmöglichkeit an unterschiedliche Technologien ergibt.

Die Empfängereinheit der erfindungsgemäßen Vorrichtung ist als ein ASIC ausgebildet, wobei die Interpolationseinheit einen Bestandteil der Software dieses ASIC bildet. Dieses ist vorteilhaft, da somit kein Bauraum für zusätzliche Bauteile erforderlich ist.

Eine erfindungsgemäße Empfängereinheit weist Folgendes auf:
- eine Eingangseinheit zum Empfang von übertragenen digitalen Signalwerten eines Sensorsignals;
- eine Speichereinrichtung zur Speicherung der digitalen Signalwerte; und
- eine Interpolationseinheit zur Rekonstruktion von Datenwerten des Sensorsignals.

In einer bevorzugten Ausführungsform ist die Empfängereinheit als ein ASIC ausgebildet und die Interpolationseinheit bildet einen Bestandteil der Software dieses ASIC.

Vorteilhafte Ausgestaltungen und Weiterbildungen der Erfindung sind den Unteransprüchen und der Beschreibung unter Bezugnahme auf die Zeichnungen entnehmbar.

### ZEICHNUNGEN

Die Erfindung wird nachfolgend anhand des in den Figuren der Zeichnung angegebenen Ausführungsbeispiels näher erläutert.

Es zeigt dabei:
- FIG. 1: ein Diagramm von zwei zeitversetzten Signalen;
- FIG. 2: einen vergrößerten Abschnitt eines Sensorsignals;
- FIG. 3: ein Blockdiagramm einer erfindungsgemäßen Ausführungsform eines Sensorinterface; und
- FIG. 4: eine schematische Darstellung einer erfindungsgemäßen Ausführungsform einer Vorrichtung nach Fig. 3 in einem Kraftfahrzeug.

### BESCHREIBUNG DER AUSFÜHRUNGSBEISPIELE

Bei bekannten digitalen Sensoren ist die Aktualisierung der Signalwerte des Sensorsignals durch einen angelegten Takt bzw. internen Takt auf einen festen Wert eingestellt und kann nicht verändert werden. Der Taktgeber eines derartigen Sensors ist jedoch temperaturempfindlich und kann beispielsweise einer Schwankung von bis zu 6% unterliegen. Zum Beispiel weist ein solcher Sensor eine Abtastrate von 228 µs auf und überträgt seine Datenwerte digital zeitdiskret an eine Auswerteeinheit, welche die Daten mit einer Rate von zum Beispiel 500 µs einliest. Hierbei ergibt sich ein maximaler Zeitversatz, ein so genannter Jitter, zu 228 µs * 1,06.

Dieses wird in Fig. 1 in einem Diagramm veranschaulicht. Über einer Achse mit der Zeit t ist eine Amplitude a von Signalen aufgetragen. Es sind ein erstes und ein zweites Signal 17 und 18 dargestellt, die in einem gemeinsamen Punkt ihren Ursprung haben. Auf Grund der oben genannten Schwankungen und unterschiedlichen Taktraten ergibt sich ein Zeitversatz 19 zwischen den Signalen 17, 18, der im Verlauf der Zeit t immer größer wird. Aus diesen beiden Signalen 17, 18 kann in bekannter Weise ein Schwebungssignal mit unterschiedlicher Frequenz und unterschiedlicher Amplitude a entstehen, welches bei Auswertung zu Fehlinterpretationen führt.

Da wie oben erwähnt der interne Takt des Sensors nicht verändert werden kann, müssten die Sensoren zur Verkleinerung des Jitters, also des Zeitversatzes 19, synchronisiert werden, um den Jitter auf Null zurückgehen zu lassen. Auch die Aktualisierungsrate der Sensoren kann erhöht werden. Es sind jedoch von der Prozesstechnologie und vom Messprinzip her Grenzen gesetzt, so dass eine "Erhöhung" dieser Aktualisierungsrate durch eine Interpolation vorgenommen werden kann.

Hierzu wird Bezug genommen auf Fig. 2, welche einen vergrößerten Abschnitt eines Sensorsignals 20, aufgetragen in seiner Amplitude a über der Zeit t darstellt.

Eine Digitalisierung eines analogen Signals, welches hier das Sensorsignal 20 ist, kann in bekannter Weise dadurch erfolgen, indem zu bestimmten Abtastzeitpunkten t₁...tₙ die Amplitude a des Sensorsignals 20 analog gemessen wird und die zu diesen Zeitpunkten zugehörigen Datenwerte a₁...aₙ in digitale Werte umgewandelt werden. Ein beliebiger Datenwert aᵢ zu einem beliebigen Zeitpunkt tᵢ zwischen den Abtastzeitpunkten a₁...aₙ kann, wie oben erwähnt ist, nur durch Erhöhung der Abtastrate bzw. durch eine Interpolation der Datenwerte a₁...aₙ erfasst werden.

Diese Interpolation wird nun in dem Auswertegerät, einem Steuergerät 6 vorgenommen, welches Fig. 3 in einem Blockdiagramm mit einem über eine Übertragungsstrecke 9 angeschlossenen peripheren Sensor 2 darstellt.

Der Sensor 2 besitzt ein Sensorelement 11, welches von einer einwirkenden physikalischen Größe im Fall eines Aufpralls, beispielsweise eine Beschleunigung oder ein Druck, beaufschlagt wird und ein entsprechendes Sensorsignal 20 liefert. Dieses Signal wird in einer Signalaufbereitung 12 in einer vorher festgelegten Weise bearbeitet, zum Beispiel durch läuft es einen Tiefpassfilter mit bestimmten Eigenschaften, zum Beispiel Dämpfung oder Verstärkung, Grenzfrequenz. Daraufhin wird das gefilterte Signal einer Kodiereinheit 13 zugeleitet, welche das Signal digital zeitdiskret in einer bestimmten festen Taktrate kodiert. In dieser Ausgestaltung wird das Signal dann über die Übertragungsstrecke 9 dem Steuergerät 6 zugeleitet.

Das Steuergerät 6 weist eine Empfängereinheit 7 auf, die vorzugsweise als ein ASIC ausgebildet ist. Das übertragene Signal in Gestalt von digitalen Signalwerten wird in einer Eingangseinheit 14 empfangen und in einer Speichereinrichtung 15 zwischengespeichert. Die Eingangseinheit 14 kann das empfangene Signal in bekannter Weise verstärken.

In der Speichereinrichtung liegen nun beispielsweise die Datenwerte a₁ ... aₙ vor, wie in Fig. 2 gezeigt. Mit Hilfe eines Interpolationsalgorithmus, der die Eigenschaften der Signalaufbereitung 12 des Sensors 2 in seine Berechnungen mit einbezieht, berechnet eine Interpolationseinheit 16 beliebige Datenwerte aᵢ zu beliebigen Zeitpunkten tᵢ (siehe Fig. 2). Somit kann das kontinuierliche Sensorsignal 20 rekonstruiert werden.

Eine Steuereinheit 8 in dem Steuergerät 6, zum Beispiel ein Mikroprozessor oder eine Recheneinheit, erhält auf Anforderung von der Interpolationseinheit 16 die zu geforderten beliebigen Zeitpunkten tᵢ korrespondierenden Datenwerte aᵢ zur weiteren Auswertung, je nachdem, welcher Zeitpunkt vom Auswertealgorithmus der Steuereinheit 8 angefordert wird.

Auf diese Weise lässt sich eine Verzerrung bzw. Verfälschung von Algorithmen durch Jittereffekte vorteilhaft verhindern. Der Sensor 2 kann seine Signalwerte mit dem ihm zugehörigen Takt liefern, und die Steuereinheit kann aus diesen Signalwerten interpolierte beliebige Datenwerte mit ihrem eigenen Takt erhalten.

Die Interpolationsalgorithmen können als Software in der ASIC-Software implementiert werden, so dass keine zusätzlichen Bauteile hierzu erforderlich sind.

Fig. 4 zeigt schließlich eine schematische Darstellung einer erfindungsgemäßen Ausführungsform der Vorrichtung 1 nach Fig. 3 in einem Kraftfahrzeug 10. Hierbei sind drei Sensoren 3, 4, 5 über Übertragungsstrecken 9 an das Steuergerät 6 angeschlossen. Der Sensor 3 ist hier ein Frontsensor zur Sensierung eines Frontaufpralls, die Sensoren 4 und 5 bilden Sensiereinrichtungen als Seitensensor für Seitenaufprall. Alle Sensoren 3, 4, 5 sind gemäß Fig. 3 ausgebildet, wobei ihre Signalwerte wie oben erläutert zu beliebigen Zeitpunkten tᵢ durch Interpolation in dem Steuergerät rekonstruierbar sind

Die Erfindung ist nicht auf die oben beschriebenen Ausführungsbeispiele beschränkt, sondern auf vielfältige Art und Weise modifizierbar.

So ist es beispielsweise denkbar, dass die Interpolationseinheit 16 auch ein eigenständiges Bauteil bilden kann.

Weiterhin ist es möglich, dass die Interpolationseinheit 16 nicht nur Interpolationen sondern auch Extrapolationen und alle dabei bekannten Rechenoperationen wie beispielsweise polynomische Interpolation ausführen kann.

Besonders vorteilhaft ist es, wenn der Interpolationsalgorithmus der Interpolationseinheit 16 programmierbar ausgebildet ist.

## Patentansprüche

1. Verfahren zum Rekonstruieren von Datenwerten (aᵢ) eines Sensorsignals (20) zu beliebigen Zeitpunkten (tᵢ) in Kraftfahrzeugen (10) mit mindestens einem Steuergerät (6) und mit mindestens einem Sensor (2, 3, 4, 5) mit Übertragung von digitalen Signalwerten über eine Übertragungsstrecke (9) an das Steuergerät (6), mit folgenden Verfahrensschritten:
S1 Erzeugen von digitalen Signalwerten aus zu bestimmten Zeitpunkten (tₙ) im Sensor (2, 3, 4, 5) aus einem mit einem Sensorelement (11) abgetasteten Datenwerten (aₙ) eines Sensorsignals (20) zum Übertragen der digitalen Signalwerte an das Steuergerät (6);
S2 Auswerten der übertragenen digitalen Signalwerte mit einer Empfangseinheit (7) im Steuergerät (6); und
S3 Rekonstruieren von Datenwerten (aᵢ) des Sensorsignals (20) durch Interpolieren und/oder Extrapolieren der empfangenen digitalen Signalwerte für beliebige Zeitpunkte (tᵢ).
**dadurch gekennzeichnet,**
**dass** der Verfahrensschritt S3 folgende Teilschritte aufweist:
S3.1 Interpolieren und/oder Extrapolieren der Signalwerte aus der Speichereinheit (15) mittels einer Interpolationseinrichtung (16) unter Zuhilfenahme der Eigenschaften der Signalaufbereitung (12) des Sensors (2, 3, 4, 5) zum Rekonstruieren von Datenwerten (aᵢ) des Sensorsignals (20) für beliebige Zeitpunkte (tᵢ); und
S3.2 Übergeben der rekonstruierten Datenwerte (aᵢ) an die Steuereinheit (8) für einen geforderten beliebigen Zeitpunkt (tᵢ).

2. Verfahren nach Anspruch 1,
**dadurch gekennzeichnet,**
**dass** Verfahrensschritt S1 ein Aufbereiten der abgetasteten Datenwerte (aₙ) mittels eines Filters als Signalaufbereitung (12) und einer digitalen Kodiereinheit (13) erfolgt.

3. Verfahren nach Anspruch 2,
**dadurch gekennzeichnet,**
**dass** das Filter ein Tiefpassfilter ist.

4. Verfahren nach einem der Ansprüche 2 bis 3,
**dadurch gekennzeichnet,**
**dass** die Kodiereinheit (13) ein zeitdiskreter Kodierer ist, der die digitalen Signalwerte in einer festen Frequenz überträgt.

5. Verfahren nach einem der Ansprüche 1 bis 4,
**dadurch gekennzeichnet,**
**dass** der Verfahrensschritt S2 folgende Teilschritte aufweist:
S2.1 Empfangen der zeitdiskreten digitalen Signalwerte mit einer Eingangseinheit (14); und
S2.2 Speichern der empfangenen digitalen Signalwerte in einer Speichereinrichtung (15).

6. Vorrichtung (1) zur Rekonstruktion von Datenwerten (aᵢ) eines Sensorsignals (20) zu beliebigen Zeitpunkten (tᵢ) in Kraftfahrzeugen (10) mit mindestens einem Steuergerät (6) und mit mindestens einem Sensor (2, 3, 4, 5) mit Übertragung digitaler Signalwerte über eine Übertragungsstrecke (9) an das Steuergerät (6), wobei der Sensor (2, 3, 4, 5) Folgendes aufweist:
- ein Sensorelement (11) zur Abtastung eines Sensorsignals (20);
- eine Signalaufbereitung (12) zur Bearbeitung des abgetasteten Sensorsignals (20); und
- eine Kodiereinheit (13) zur Kodierung des aufbereiteten Sensorsignals (20)
und wobei das Steuergerät (6) eine Empfängereinheit (7) aufweist mit:
- einer Eingangseinheit (14) zum Empfang von übertragenen digitalen Signalwerten des Sensorsignals (20);
- einer Speichereinrichtung (15) zur Speicherung der digitalen Signalwerte; und mit
- einer Interpolationseinheit (16) zur Rekonstruktion von Datenwerten (aᵢ) des Sensorsignals (20).
**dadurch gekennzeichnet,**
**dass** die Interpolationseinheit (16) das Interpolieren und/oder Extrapolieren der Signalwerte aus der Speichereinheit (15) unter Zuhilfenahme der Eigenschaften der Signalaufbereitung (12) des Sensors (2, 3, 4, 5) zum Rekonstruieren von Datenwerten (ai) des Sensorsignals (20) für beliebige Zeitpunkte (ti) durchführt.

7. Vorrichtung nach Anspruch 6,
**dadurch gekennzeichnet,**
**dass** die Signalaufbereitung (12) des Sensors (2, 3, 4, 5) als ein Tiefpassfilter und die Kodiereinheit (13) als ein digitaler zeitdiskreter Kodierer ausgebildet ist.

8. Vorrichtung nach Anspruch 6 oder 7,
**dadurch gekennzeichnet,**
**dass** die Interpolationseinheit (16) einen programmierbaren Interpolationsalgorithmus aufweist.

9. Vorrichtung nach einem der Ansprüche 6 bis 8,
**dadurch gekennzeichnet,**
**dass** die Empfängereinheit (7) als ein ASIC ausgebildet ist, wobei die Interpolationseinheit (16) einen Bestandteil der Software dieses ASIC bildet.

10. Empfängereinheit (7) für eine Vorrichtung nach einem der Ansprüche 6 bis 9, mit:
- einer Eingangseinheit (14) zum Empfang von übertragenen digitalen Signalwerten eines Sensorsignals (20);
- einer Speichereinrichtung (15) zur Speicherung der digitalen Signalwerte; und mit
- einer Interpolationseinheit (16) zur Rekonstruktion von Datenwerten (aᵢ) des Sensorsignals (20).
**dadurch gekennzeichnet,**
**dass** die Interpolationseinheit (16) das Interpolieren und/oder Extrapolieren der Signalwerte aus der Speichereinheit (15) unter Zuhilfenahme der Eigenschaften der Signalaufbereitung (12) des Sensors (2, 3, 4, 5) zum Rekonstruieren von Datenwerten (ai) des Sensorsignals (20) für beliebige Zeitpunkte (ti) durchführt.

11. Empfängereinheit (7) nach Anspruch 10,
**dadurch gekennzeichnet,**
**dass** die Empfängereinheit (7) als ein ASIC ausgebildet ist, und dass die Interpolationseinheit (16) einen Bestandteil der Software dieses ASIC bildet.

## Claims

1. Method for reconstructing data values (aᵢ) of a sensor signal (20) at arbitrary times (ti) in motor vehicles (10) having at least one control device (6) and at least one sensor (2, 3, 4, 5), with transmission of digital signal values to the control device (6) via a transmission path (9), having the following method steps:
S1 generating digital signal values from data values (aₙ) of a sensor signal (20) which are sampled at particular times (tₙ) in the sensor (2, 3, 4, 5) from a using a sensor element (11) for the purpose of transmitting the digital signal values to the control device (6) ;
S2 evaluating the transmitted digital signal values using a receiving unit (7) in the control device (6); and
S3 reconstructing data values (aᵢ) of the sensor signal (20) by interpolating and/or extrapolating the received digital signal values for arbitrary times (ti),
**characterized**
**in that** method step S3 has the following substeps:
S3.1 interpolating and/or extrapolating the signal values from the memory unit (15) using an interpolation device (16) with the aid of the properties of the signal conditioning means (12) of the sensor (2, 3, 4, 5) for the purpose of reconstructing data values (aᵢ) of the sensor signal (20) for arbitrary times (tᵢ); and
S3.2 transferring the reconstructed data values (aᵢ) to the control unit (8) for a required arbitrary time (ti).

2. Method according to Claim 1,
**characterized**
**in that** method step S1
the sampled data values (aₙ) are processed by means of a filter as signal conditioning means (12) and a digital coding unit (13).

3. Method according to Claim 2,
**characterized**
**in that** the filter is a low-pass filter.

4. Method according to one of Claims 2 to 3,
**characterized**
**in that** the coding unit (13) is a discrete-time coder which transmits the digital signal values at a fixed frequency.

5. Method according to one of Claims 1 to 4,
**characterized**
**in that** method step S2 has the following substeps:
S2.1 receiving the discrete-time digital signal values using an input unit (14); and
S2.2 storing the received digital signal values in a memory device (15).

6. Apparatus (1) for reconstructing data values (aᵢ) of a sensor signal (20) at arbitrary times (ti) in motor vehicles (10) having at least one control device (6) and at least one sensor (2, 3, 4, 5), with transmission of digital signal values to the control device (6) via a transmission path (9), the sensor (2, 3, 4, 5) having the following:
- a sensor element (11) for sampling a sensor signal (20);
- a signal conditioning means (12) for processing the sampled sensor signal (20); and
- a coding unit (13) for coding the conditioned sensor signal (20),
and the control device (6) having a receiver unit (7) having:
- an input unit (14) for receiving transmitted digital signal values of the sensor signal (20) ;
- a memory device (15) for storing the digital signal values; and
- an interpolation unit (16) for reconstructing data values (aᵢ) of the sensor signal (20),
**characterized**
**in that** the interpolation unit (16) interpolates and/or extrapolates the signal values from the memory unit (15) with the aid of the properties of the signal conditioning means (12) of the sensor (2, 3, 4, 5) for the purpose of reconstructing data values (ai) of the sensor signal (20) for arbitrary times (ti).

7. Apparatus according to Claim 6,
**characterized**
**in that** the signal conditioning means (12) of the sensor (2, 3, 4, 5) is in the form of a low-pass filter and the coding unit (13) is in the form of a digital discrete-time coder.

8. Apparatus according to Claim 6 or 7,
**characterized**
**in that** the interpolation unit (16) has a programmable interpolation algorithm.

9. Apparatus according to one of Claims 6 to 8,
**characterized**
**in that** the receiver unit (7) is in the form of an ASIC, the interpolation unit (16) forming part of the software of this ASIC.

10. Receiver unit (7) for an apparatus according to one of Claims 6 to 9, having:
- an input unit (14) for receiving transmitted digital signal values of a sensor signal (20);
- a memory device (15) for storing the digital signal values; and
- an interpolation unit (16) for reconstructing data values (aᵢ) of the sensor signal (20),
**characterized**
**in that** the interpolation unit (16) interpolates and/or extrapolates the signal values from the memory unit (15) with the aid of the properties of the signal conditioning means (12) of the sensor (2, 3, 4, 5) for the purpose of reconstructing data values (ai) of the sensor signal (20) for arbitrary times (ti).

11. Receiver unit (7) according to Claim 10,
**characterized**
**in that** the receiver unit (7) is in the form of an ASIC, and in that the interpolation unit (16) forms part of the software of this ASIC.

## Revendications

1. Procédé de reconstruction de valeurs de données (aᵢ) d'un signal de capteur (20) à des instants (tᵢ) quelconques dans des véhicules automobiles (10) comprenant au moins un contrôleur (6) et comprenant au moins un capteur (2, 3, 4, 5) avec transmission de valeurs de signal numériques au contrôleur (6) par le biais d'un trajet de transmission (9), comprenant les étapes suivantes :
S1 génération de valeurs de signal numériques à partir d'une parmi des valeurs de données (aₙ) d'un signal de capteur (20) échantillonnées avec un élément capteur (11) à partir d'instants (tₐ) définis dans le capteur (2, 3, 4, 5) en vue de la transmission des valeurs de signal numériques au contrôleur (6) ;
S2 interprétation des valeurs de signal numériques transmises avec une unité de réception (7) dans le contrôleur (6) ; et
S3 reconstruction de valeurs de données (aᵢ) du signal de capteur (20) par interpolation et/ou extrapolation des valeurs de signal numériques reçues pour des instants (ti) quelconques,
**caractérisé en ce que** l'étape S3 comprend les étapes partielles suivantes :
S3.1 interpolation et/ou extrapolation des valeurs de signal issues de l'unité de mémorisation (15) au moyen d'un dispositif d'interpolation (16) à l'aide des propriétés de l'unité de préparation du signal (12) du capteur (2, 3, 4, 5) en vue de la reconstruction de valeurs de données (aᵢ) du signal de capteur (20) pour des instants (ti) quelconques ; et
S3.2 transfert des valeurs de données (aᵢ) reconstruites à l'unité de commande (8) pour un instant (tᵢ) quelconque exigé.

2. Procédé selon la revendication 1, **caractérisé en ce que** l'étape S1 est effectuée une préparation des valeurs de données (aₙ) échantillonnées au moyen d'un filtre faisant office d'unité de préparation du signal (12) et d'une unité de codage numérique (13).

3. Procédé selon la revendication 2, **caractérisé en ce que** le filtre est un filtre passe-bas.

4. Procédé selon l'une des revendications 2 à 3, **caractérisé en ce que** l'unité de codage (13) est un codeur à valeurs discrètes en temps qui transmet les valeurs de signal numériques dans une fréquence fixe.

5. Procédé selon l'une des revendications 1 à 4, **caractérisé en ce que** l'étape S2 comprend les étapes partielles suivantes :
S2.1 réception des valeurs de signal numériques discrètes en temps avec une unité d'entrée (14) ; et
S2.2 mise en mémoire des valeurs de signal numériques reçues dans un dispositif de mémorisation (15).

6. Système (1) de reconstruction de valeurs de données (aᵢ) d'un signal de capteur (20) à des instants (ti) quelconques dans des véhicules automobiles (10) comprenant au moins un contrôleur (6) et comprenant au moins un capteur (2, 3, 4, 5) avec transmission de valeurs de signal numériques au contrôleur (6) par le biais d'un trajet de transmission (9), le capteur (2, 3, 4, 5) possédant les éléments suivants :
- un élément capteur (11) destiné à échantillonner un signal de capteur (20) ;
- une unité de préparation du signal (12) destinée à traiter le signal de capteur (20) échantillonné ; et
- une unité de codage (13) destinée à coder le signal de capteur (20) préparé
et le contrôleur (6) possédant une unité de réception (7) comprenant :
- une unité d'entrée (14) destinée à recevoir des valeurs de signal numériques transmises du signal de capteur (20) ;
- un dispositif de mémorisation (15) destiné à mettre en mémoire les valeurs de signal numériques ; et comprenant
- une unité d'interpolation (16) destinée à reconstruire les valeurs de données (aᵢ) du signal de capteur (20),
**caractérisé en ce que**
l'unité d'interpolation (16) effectue l'interpolation et/ou l'extrapolation des valeurs de signal issues de l'unité de mémorisation (15) à l'aide des propriétés de l'unité de préparation du signal (12) du capteur (2, 3, 4, 5) en vue de la reconstruction des valeurs de données (ai) du signal de capteur (20) pour des instants (tᵢ) quelconques.

7. Système selon la revendication 6, **caractérisé en ce que** l'unité de préparation du signal (12) du capteur (2, 3, 4, 5) est réalisée sous la forme d'un filtre passe-bas et l'unité de codage (13) sous la forme d'un codeur numérique à valeurs discrètes en temps.

8. Système selon la revendication 6 ou 7, **caractérisé en ce que** l'unité d'interpolation (16) possède un algorithme d'interpolation programmable.

9. Système selon l'une des revendications 6 à 8, **caractérisé en ce que** l'unité de réception (7) est réalisée sous la forme d'un ASIC, l'unité d'interpolation (16) formant une composante du logiciel de cet ASIC.

10. Unité de réception (7) pour un système selon l'une des revendications 6 à 9, comprenant :
- une unité d'entrée (14) destinée à recevoir des valeurs de signal numériques transmises d'un signal de capteur (20) ;
- un dispositif de mémorisation (15) destiné à mettre en mémoire les valeurs de signal numériques ; et comprenant
- une unité d'interpolation (16) destinée à reconstruire des valeurs de données (aᵢ) du signal de capteur (20),
**caractérisée en ce que**
l'unité d'interpolation (16) effectue l'interpolation et/ou l'extrapolation des valeurs de signal issues de l'unité de mémorisation (15) à l'aide des propriétés de l'unité de préparation du signal (12) du capteur (2, 3, 4, 5) en vue de la reconstruction des valeurs de données (ai) du signal de capteur (20) pour des instants (tᵢ) quelconques.

11. Unité de réception (7) selon la revendication 10, **caractérisée en ce que** l'unité de réception (7) est réalisée sous la forme d'un ASIC et **en ce que** l'unité d'interpolation (16) forme une composante du logiciel de cet ASIC.
